# EUROPÄISCHE PATENTSCHRIFT

(11) **EP 0 212 591 B1**
(45) Veröffentlichungstag und Bekanntmachung des Hinweises auf die Patenterteilung: **08.03.1989**
(21) Anmeldenummer: 86111307.4
(22) Anmeldetag: 15.08.1986
(51) Int. Cl.: A47H 27/00

(54) **Vorrichtung zum Halten von Blumenkästen an Fenstern von Gebäuden od.dgl.**
Device for the support of flower boxes at the windows of buildings or the like
Dispositif de support pour bac à fleurs aux fenêtres de bâtiments

(30) Priorität: 20.08.1985 DE 8523853 U
(43) Veröffentlichungstag der Anmeldung: 04.03.1987
(73) Patentinhaber: Eichner, Egbert, D-2000 Hamburg 63 (DE)
(72) Erfinder: Eichner, Egbert, D-2000 Hamburg 63 (DE)
(74) Vertreter: Richter, Werdermann & Gerbaulet

(56) Entgegenhaltungen:
- CH-A- 195 602
- US-A- 2 064 438
- US-A- 2 806 746

## Beschreibung

Die Erfindung betrifft eine Vorrichtung zum Halten von Blumenkästen an Fenstern von Gebäuden od. dgl. aus einer in einer senkrechten Ebene liegenden Begrenzung mit beidseitig an dieser vorgesehenen Fensterrahmen- oder Mauerwerksbefestigungseinrichtungen und mit zur senkrechten Begrenzung abgewinkelten, in einer waagerechten Ebene liegenden Fensterbankauflage.

Bei zahlreichen Bauten sind die Fensterrahmen mit ihren Verglasungen in den Fensteröffnungen so eingesetzt, daß die außenseitig verbleibenden Fensterbänke oftmals nur einige Zentimeter Breite aufweisen und daher so schmal bemessen sind, daß auf diesen Fensterbänken keine Blumenkästen aufgestellt bzw. aufgesetzt werden können, was insbesondere auch bei Dachgaubenfenstern der Fall ist, außer, daß zusätzliche aufwendige Konstruktionen zur Halterung der Blumenkästen verwendet werden, deren Anbringung insbesondere dann mit Schwierigkeiten verbunden ist, wenn es sich um Gebäude handelt, die Außenverkleidungen aus Fassadenelementen aus Glas oder dünnwandigem Aluminium aufweisen, die ein Befestigen und Abstützen von Blumenkastenhalterungen nicht ermöglichen. Auch bei Fenstern mit metallischen Rahmen und vorderen Abkantungen als Wasserschenkel ist ein Anbringen bekannter Blumenkästen nicht möglich.

Eine Vorrichtung zum Halten von Blumenkästen an Fenstern von Gebäuden od. dgl. gemäß dem Oberbegriff des Anspruchs 1 ist durch die CH-A 195 602 bekannt. Die dort beschriebene Blumenbank besteht aus einem ausziehbaren Trog zum Einstellen der Blumenstöcke, der mit zwei Halteeisen an einer ausziehbaren Feststellstange befestigt ist, die Mittel zum Einspannen zwischen die Fensterfutter aufweist, um die Blumenbank, ohne die Hausfassade oder das Fenstersims zu beschädigen, montieren zu können, da die Feststellstange zwischen die Fensterfutter einspannbar ist. Dadurch, daß die Montage dieser Blumenbank nur mittels einer zwischen die Fensterfutter einspannbaren Feststellstange möglich ist, ist die Blumenbank nur dort anbringbar, wo Fensterfutter mit zwei gegenüberliegenden Anlageflächen für die Feststellstange oder zwei sich gegenüberliegende Wandflächen im Fensterbereich vorhanden sind, um die Feststellstange arretieren zu können. Bei von außen aufgesetzten Fenstern, bei denen die Glasscheiben nur in einem schmalen metallischen Fensterrahmen angeordnet sind, sind keine Anlageflächen für die Feststellstange vorhanden. Auch in denjenigen Fällen, in denen bei von außen aufgesetzten Fenstern die Glasflächen fast bündig in den Fensterrahmen übergehen, ist eine Befestigung der Feststellstange nicht möglich, die erforderlich ist, um den Blumenbanktrog befestigen zu können.

Die Erfindung löst die Aufgabe, eine im Bereich von Fenstern anzubringende Haltevorrichtung zu schaffen, die es ermöglicht, Blumenkästen auch auf sehr schmalen Fensterbänken und auch an solchen Fenstern anbringen bzw. aufstellen zu können, die von außen aufgesetzt sind und sehr schmale Wasserschenkel aufweisen.

Diese Aufgabe wird durch die im Patentanspruch 1 gekennzeichneten Merkmale gelöst.

Aufgrund einer derartigen Ausgestaltung ist eine Blumenkastenhaltevorrichtung in Form eines Traggitters geschaffen, welches die Anordnung von Blumenkästen an Fenstern ermöglicht, bei denen keine breiten Außenfensterbänke vorhanden sind. Die Haltevorrichtung benötigt lediglich eine fensterseitig vorhandene schmale Auflagefläche, die durch den Fensterrahmen oder die Fensteröffnung mit in deren Bereich ausgebildeter schmaler Fensterbank gegeben ist. Die Haltevorrichtung wird lediglich mit den endseitig vorgesehenen Einrichtungen am Fensterrahmen oder am Mauerwerk des Gebäudes befestigt, während sich die waagerechten Arme der Winkelstäbe der Haltevorrichtung mit ihren freien Enden auf der Fensterbank oder dem Fensterrahmen abstützen, wobei im letzteren Fall von nicht nach außen zu öffnenden Fenstern auszugehen ist. Hinzu kommt, daß die Haltevorrichtung wirtschaftlich herstellbar ist, da diese nur aus Profilstäben besteht, wobei entweder von einem Bügel oder von einem Rahmen ausgegangen wird, an dem die Winkelstäbe mittels Schraub- oder Schweißverbindungen befestigt sind. Die waagerecht verlaufenden Arme der Winkelstäbe der Haltevorrichtung bilden die Blumenkastenauflagefläche, während der Bügel oder der Rahmen der Haltevorrichtung die äußere seitliche Begrenzung für den Blumenkasten bildet, so daß in die Haltevorrichtung eingesetzte Blumenkästen sicher gehalten sind.

Vorteilhafte Ausgestaltungen der Erfindung sind in den abhängigen Ansprüchen 2-9 gekennzeichnet.

Besonders vorteilhaft ist die Ausgestaltung nach Anspruch 7, nach der die Winkelstäbe der Haltevorrichtung an ihren senkrechten Armen im Abstand von den waagerechten Armen waagerechte Blumenkastentragarme tragen, die oberhalb der waagerechten Arme liegend sind, wobei die Anzahl der Blumentkastentragarme der Anzahl der waagerechten Arme der Winkelstäbe entspricht. Eine derart ausgebildete Blumenkastenhaltevorrichtung ist somit auch im Bereich solcher Fenster anbringbar, deren Fensterflügel um eine waagerechte Mittelachse oder eine waagerechte Achse überhaupt so nach außen kippbar sind, daß die Fensterflügel mit ihren unteren Bereichen ausschwenken.

Im folgenden wird der Gegenstand der Erfindung in den Zeichnungen erläutert. Es zeigt
Fig. 1 in einer schaubildlichen Ansicht eine Haltevorrichtung für Blumenkästen,
Fig. 2 in einer Ansicht von oben die Haltevorrichtung gemäß Fig. 1,
Fig. 3 in einer Ansicht von oben eine weitere Ausführungsform der Haltevorrichtung gemäß Fig. 1 mit veränderbarer Länge,
Fig. 4 in einer schaubildlichen Ansicht eine weitere Ausführungsform einer Haltevorrichtung für Blumenkästen,
Fig. 5 in einer schaubildlichen Ansicht eine vor einem Fenster eines Gebäudes angeordnete Haltevorrichtung für Blumenkästen und
Fig. 6 in einer schaubildlichen Ansicht eine weitere Ausführungsform der Haltevorrichtung für Blumenkästen.

Die in Fig. 1 und 4 mit 10 bezeichnete Haltevorrichtung für Blumenkästen besteht aus einer in einer senkrechten Ebene SE liegenden Begrenzung 20, die beidendseitig mit Fensterrahmen- oder Mauerwerksbefestigungseinrichtungen 21, 22 versehen ist, und aus zur senkrechten Begrenzung 20 abgewinkelten, in einer etwa waagerechten Ebene WE liegenden Fensterbankauflagearmen 30 (Fig. 1).

Die senkrechte Begrenzung 20 der Haltevorrichtung 10 wird von dem waagerechten Steg 25c eines U-förmigen Bügels 25 mit den Schenkeln 25a, 25b und von den senkrechten Armen 28 von an dem Bügel 25 befestigten Winkelstäben 26 gebildet, deren waagerechten Arme mit 27 bezeichnet sind und die einerseits die Fensterbankauflage und andererseits die Standfläche für aufzunehmende Blumenkästen bilden (Fig. 1 und 2).

Die Winkelstäbe 26 sind mit ihren senkrechten Armen 28 vorzugsweise an der Außenseite des Steges 25c des Bügels 25 mittels Schweiß- oder Schraubverbindungen befestigt, wobei diese senkrechten Arme 28 der Winkelstäbe 26 mit ihren oberen Enden bündig mit dem Steg 25c des Bügels 25 abschließen, jedoch auch unter Ausbildung verlängerter Abschnitte über den Bügelsteg 25c hinausgeführt sein können. Die Winkelstäbe 26 können an dem Bügel 25 in gleichen oder ungleichen Abständen befestigt sein. Alle waagerechten Arme 27 der an dem Steg 25c des Bügels 25 befestigten Winkelstäbe sind gleich lang und liegen in der waagerechten Ebene WE (Fig. 1). Die Länge der waagerechten Arme 27 der Winkelstäbe 26 entspricht in etwa der Breite von im Handel befindlichen Blumenkästen, jedoch kann die Armlänge auch so bemessen sein, daß Blumenkästen mit anderen Abmessungen aufgenommen werden können.

Die Schenkel 25a, 25b des Bügels 25 stehen in einem rechten Winkel zum Steg 25c des Bügels 25 und können eine Länge aufweisen, die der Länge der waagerechten Arme 27 der Winkelstäbe 26 an dem Bügel 25 entsprechen; jedoch auch andere Längen können die Schenkel 25a, 25b des Bügels 25 aufweisen; die Länge dieser Schenkel 25a, 25b wird sich jeweils nach den Befestigungsmöglichkeiten richten. Diese Schenkel 25a, 25b des Bügels 25 sind mit Durchbrechungen 23 versehen, um eine Befestigung der Haltevorrichtung 10 an einem Fensterrahmen oder Mauerwerk vornehmen zu können. Die Enden dieser Schenkel 25a, 25b des Bügels 25 können jedoch auch eine andersartige Formgestaltung aufweisen. Zumindest sind die Schenkel 25a, 25b des Bügels 25 endseitig so ausgebildet, daß jede Befestigungsmöglichkeit mit eingeschlossen ist.

Alle die Haltevorrichtung 10 bildenden Teile bestehen aus Profilstäben aus metallischen Werkstoffen oder anderen geeigneten, insbesondere korrosionsbeständigen Werkstoffen.

Um die Länge der Haltevorrichtung 10 der jeweiligen Länge einer Fensteröffnung oder der Länge der Fensterbank anpassen zu können, ist der Bügel 25 der Haltevorrichtung 10 längenveränderbar ausgebildet (Fig. 3). Hierzu besteht der Steg 25c des Bügels 25 aus mindestens zwei Stegabschnitten 25c', 25c", die teleskopartig einschiebbar bzw. ausziehbar sind, was durch den Pfeil X angedeutet ist. In Fig. 3 besteht der Bügelsteg 25c aus zwei ineinanderbewegbaren Abschnitten, jedoch besteht auch die Möglichkeit, den Bügelsteg 25c aus mehr als zwei Stegabschnitten zu bilden, die dann teleskopartig ineinanderverfahrbar sind. Zusätzlich können in der Zeichnung nicht dargestellte Arretierungseinrichtungen, wie Schnäpper, Rastvorrichtungen od. dgl. vorgesehen sein, mittels denen die jeweils ausgezogene Stelllung der Stegabschnitte feststellbar ist. Bei dieser längenveränderbaren Ausgestaltung des Bügels 25 sind die Winkelstäbe 26 derart angeordnet, daß ein Einfahren oder Ausziehen der Bügelstegabschnitte nicht behindert wird.

Bei der in Fig. 4 gezeigten Ausführungsform einer Haltevorrichtung 10 wird die äußere senkrechte Begrenzung 20 von einem senkrechtstehenden Rahmen 125 gebildet, der aus zwei übereinander im Abstand und parallel zueinander verlaufenden Profilstäben 125a, 125b besteht, die endseitig über senkrechte Profilstäbe 125c, 125d miteinander verbunden sind. Der obere Profilstab 125a des Rahmens 125 weist endseitig abgewinkelte Befestigungsarme 129 auf, die mit Befestigungsdurchbrechungen 23 versehen sind.

An der Außenseite des Rahmens ist eine Anzahl von Winkelstäben 126 befestigt. Diese Winkelstäbe 126 sind mit ihren senkrechten Schenkeln bzw. Armen an den beiden Profilstäben 125a, 125b befestigt, wobei diese senkrechten Schenkel 128 der Winkelstäbe 126 eine Länge aufweisen, die in etwa dem Abstand der beiden Profilstäbe 125a, 125b entspricht. Die waagerecht verlaufenden Schenkel 127 der Winkelstäbe 126 des Rahmens 125 erfüllen auch bei dieser Ausgestaltung nach Fig. 4 die gleiche Aufgabe wie die waagerechten Arme 27 der Winkelstäbe 26 des Bügels 25 der in Fig. 1 und 2 gezeigten Haltevorrichtung.

Der Rahmen 125 mit seinen Winkelstäben 126 besteht ebenfalls aus Profilstäben und aus den gleichen Werkstoffen, aus denen auch die Haltevorrichtung gemäß Fig. 1 und 2 hergestellt ist.

Fig. 5 zeigt die Anordnung einer Haltevorrichtung 10 in einer Fensteröffnung im Bereich eines Fensters.

Ebenso wie in die Haltevorrichtung gemäß Fig. 1 kann auch in die Haltevorrichtung nach Fig. 4 ein wannenförmiger Einsatz 130 eingesetzt werden. Die Verwendung eines wannenförmigen Einsatzes 130 ermöglicht auch das Aufstellen einzelner Blumentöpfe anstelle von Blumenkästen in der Haltevorrichtung. Die äußere Begrenzung 20 kann auch vollflächig ausgebildet sein.

Der Rahmen 125 ist dann mittels eines plattenförmigen Elementes verkleidet.

Um die Haltevorrichtung auch im Bereich solcher Fenster anordnen zu können, deren Fensterflügel um eine waagerechte Mittelachse oder waagerechte Achse überhaupt so nach außen kippbar sind, daß die Fensterflügel mit ihren unteren Bereichen ausschwenken, weisen die Winkelstäbe 26 bzw. 126 der Haltevorrichtung an ihren senkrechten Armen 28 bzw. 128 im Abstand von ihren waagerechten Armen 27 bzw. 127 und oberhalb dieser waagerechten Tragarme 127a auf, deren Anzahl der Anzahl der waagerechten Arme 27 bzw. 127 der Winkelstäbe 26 bzw. 126 entspricht und die die in Fig. 5 gezeigte Anordnung aufweisen. Die von den Tragarmen 127a gebildete Ebene bildet die Standfläche für einen in der Zeichnung nicht dargestellten Blumenkasten. Sowohl die Winkelstäbe 26 der Vorrichtung nach Fig. 1 als auch die Winkelstäbe 126 der Vorrichtung nach Fig. 4 können mit diesen Blumenkastentragarmen ausgerüstet sein.

Ein auf den Tragarmen 127a angeordneter Blumenkasten ist somit in einem Abstand von den Fensterbankauflagearmen 30 (Fig. 1) bzw. 127 (Fig. 4) angeordnet, so daß ein nach außen in seinem unteren Bereich ausschwenkbarer Fensterflügel mit seinem unteren Fensterflügelrahmenabschnitt in den Zwischenraum zwischen den Tragarmen 127a mit dem Blumenkasten und den Fensterbankauflagearmen verschwenkt werden kann, um z.B. einen Lüftungsschlitz zu erhalten, wie dieser oftmals gewünscht wird, wobei davon ausgegangen wird, daß zum Reinigen der Fensterflügel nach innen, also in den Wohnraum, verschwenkbar ist.

In denjenigen Fällen, in denen der Fensterflügel nach außen verschwenkt werden muß, um z.B. gereinigt zu werden, würden die Blumenkastentragarme sich im Schwenkbereich des unteren Fensterflügelrahmenabschnittes befinden und einem Ausschwenken des Fensterflügels im Wege stehen. Aus diesem Grunde sind dann die Blumenkastentragarme 127a um waagerechte Achsen verschwenkbar an den senkrechten Armen der Winkelstäbe 26 bzw. 126 gehalten und können nach Entfernen des Blumenkastens in die Senkrechte hochgeklappt werden, so daß dann der Fensterflügel vorbeigeschwenkt werden kann. Die Gesamtabmessungen der Vorrichtung sind dann so gehalten, daß ein Ausschwenken des Fensterflügels möglich ist. Die verschwenkbaren Blumenkastentragarme sind in der hochgeklappten Stellung arretierbar, z.B. mittels Einsteckbolzen, Verriegelungseinrichtungen u. dgl. Auch können die Blumenkastentragarme 127a lösbar an den Winkelstäben 26 bzw. 126 befestigt sein, z.B. in Form von Aufsteckhalterungen. Hierzu weisen dann die senkrechten Arme der Winkelstäbe Aufnahmebolzen auf, auf die die hülsenförmig ausgebildeten Blumenkastentragarme dann aufgesteckt oder aufgeschoben werden. Mittels Schnäpper, Einsteckstiften od. dgl. sind die Blumenkastentragarme dann auf den Aufnahmebolzen sicher gehalten.

## Patentansprüche

1. Vorrichtung zum Halten von Blumenkästen an Fenstern von Gebäuden od. dgl. aus einer in einer senkrechten Ebene (SE) liegenden Begrenzung (20) mit beidendseitig an dieser vorgesehenen Fensterrahmen- oder Mauerwerksbefestigungseinrichtungen (21, 22) und mit zur senkrechten Begrenzung (20) abgewinkelten, in einer waagerechten Ebene (WE) liegenden Fensterbankauflagen (30), dadurch gekennzeichnet, daß die senkrechte Begrenzung (20) aus einem U-förmigen Bügel (25; 125) mit geringe Längen aufweisenden, abgewinkelten und waagerecht verlaufenden Schenkeln (25a, 25b; 129) besteht, die in ihren Endbereichen Befestigungsdurchbrechungen (23) aufweisen, wobei der Steg (25c; 125a) des Bügels (25; 125) eine Anzahl von in gleichem oder ungleichem Abstand angeordneten Winkelstäben (26; 126) aufweist, deren abgewinkelte und waagerechte Arme (27; 127) gleich lang bemessen, in einer waagerechten Ebene liegend sind und die Fensterbankauflagen (30) bilden.

2. Vorrichtung nach Anspruch 1, dadurch gekennzeichnet, daß parallel zum Steg (125a) des Bügels (125) unter diesem ein Profilstab (125b) angeordnet ist, der endseitig über senkrechte Profilstäbe (125c, 125d) unter Bildung eines Rahmens mit dem Steg (125a) verbunden ist, und daß der Steg (125a) und der zu diesem parallele Profilstab (125b) über die senkrechten Schenkel (128) der Winkelstäbe (126) miteinander verbunden sind.

3. Vorrichtung nach einem der vorangegangenen Ansprüche 1 und 2, dadurch gekennzeichnet, daß der Bügel (25) und der Rahmen (125) sowie die an dem Bügel und dem Rahmen vorgesehenen Winkelstäbe (26; 126) aus Profilstäben bestehen.

4. Vorrichtung nach Anspruch 1 bis 3, dadurch gekennzeichnet, daß die Profilstäbe (25c, 125a, 125b) der senkrechten Begrenzung (20) der Haltevorrichtung (10) aus teleskopartig einschiebbaren und ausziehbaren Stababschnitten (25c', 25c") bestehen.

5. Vorrichtung nach Anspruch 1 bis 4, dadurch gekennzeichnet, daß die senkrechte Begrenzung (20) der Haltevorrichtung (10) vollwandig ausgebildet ist.

6. Vorrichtung nach Anspruch 1 bis 5, dadurch gekennzeichnet, daß auf den waagerechten Armen (27, 127) der Winkelstäbe (26, 126) des Bügels (25) oder des Rahmens (125) der Haltevorrichtung (10) ein wannenförmiger Einsatz (130) angeordnet ist.

7. Vorrichtung nach Anspruch 1 bis 6, dadurch gekennzeichnet, daß die Winkelstäbe (26; 126) der Vorrichtung an ihren senkrechten Armen (28; 128) im Abstand von den waagerechten Armen (27; 127) der Winkelstäbe (26; 126) angeordnete waagerechte Blumenkastentragarme (127a) aufweisen, die oberhalb der waagerechten Arme (27; 127) liegend sind, wobei die Anzahl der Blumenkastentragarme (127a) der Anzahl der waagerechten Arme (27; 127) der Winkelstäbe (26; 126) entspricht.

8. Vorrichtung nach Anspruch 7, dadurch gekennzeichnet, daß die waagerechten Blumenkastentragarme (127a) im Bereich ihrer Befestigung an den senkrechten Armen (28; 128) der Winkelstäbe (26; 126) um waagerechte Achsen verschwenkbar gelagert und in hochgeklappter Stellung arretierbar sind.

9. Vorrichtung nach Anspruch 7, dadurch gekennzeichnet, daß die Blumenkastentragarme (127a) lösbar, z.B. mit Steckverbindungen, an den Winkelstäben (26; 126) befestigt sind.

## Revendications

1. Dispositif pour maintenir des bacs à fleurs aux fenêtres de bâtiments ou équivalent comportant une délimitation (20) se trouvant dans le plan vertical (SE) avec des dispositifs de fixation (21, 22) au mur ou au dormant prévus des deux côtés de celle-ci et des supports d'appui de fenêtre (30) coudés par rapport à la délimitation verticale (20), se trouvant dans le plan horizontal (WE), caractérisé en ce que la délimitation verticale (20) se compose d'un étrier en forme de U (25; 125) avec des montants (25a, 25b; 129) coudés et horizontaux, étant de faible longueur, qui présentent dans leurs zones terminales des orifices pour fixation (23), le dos (25c; 125a) de l'étrier (25; 125) présentant un certain nombre de barres coudées (26; 126) placées à distance égale ou inégale, dont les bras (27; 127) horizontaux et coudés, de longueur égale, se trouvent dans un plan horizontal et forment les supports d'appui de fenêtre (30).

2. Dispositif selon la revendication 1, caractérisé en ce qu'une barre profilée (125b) est placée parallèlement au dos (125a) de l'étrier (125) au-dessous de celui-ci, barre profilée qui est reliée au dos (125a) à son extrémité par des barres profilées verticales (125c, 125d) en formant un cadre et que le dos (125a) et la barre profilée (125b) parallèle à celui-ci sont reliés l'un à l'autre par les montants verticaux (128) des barres coudées (126).

3. Dispositif selon l'une des revendications précédentes 1 et 2, caractérisé en ce que l'étrier (25) et le cadre (125) ainsi que les barres coudées (26; 126) prévues sur l'étrier et le cadre sont constitués par des barres profilées.

4. Dispositif selon les revendications 1 à 3, caractérisé en ce que les barres profilées (25c, 125a, 125b) de la délimitation verticale (20) du dispositif de maintien (10) sont constituées par des tronçons de barre (25c', 25c") pouvant être insérés retirés de manière télescopique.

5. Dispositif selon les revendications 1 à 4, caractérisé en ce que la délimitation verticale (20) du dispositif de maintien (10) est massive.

6. Dispositif selon les revendications 1 à 5, caractérisé en ce qu'une garniture en forme de bac (130) est placée sur les bras horizontaux (27, 127) des barres coudées (26, 126) de l'étrier (25) ou du cadre (125) du dispositif de maintien (10).

7. Dispositif selon les revendications 1 à 6, caractérisé en ce que les barres coudées (26; 126) du dispositif présentent sur leurs bras verticaux (28; 128) des bras porteurs de bacs à fleurs (127a) horizontaux placés à une certaine distance des bras horizontaux (27; 127) des barres coudées (26; 126), bras porteurs de bacs à fleurs qui se trouvent au-dessus des bras horizontaux (27; 127), le nombre des bras porteurs de bacs à fleurs (127a) correspondant au nombre des bras horizontaux (27; 127) des barres coudées (26; 126).

8. Dispositif selon la revendication 7, caractérisé en ce que les bras porteurs de bacs à fleurs (127a) horizontaux sont positionnés de manière à être pivotants autour d'axes horizontaux dans la zone de leur fixation aux bras verticaux (28; 128) des barres coudées (26; 126) et qu'ils peuvent être bloqués en position relevée.

9. Dispositif selon la revendication 7, caractérisé en ce que les bras porteurs de bacs à fleurs (127a) sont fixés de manière amovible, par exemple par des raccords à emboîter, aux barres coudées (26; 126).

## Claims

1. Device for supporting flower boxes on the windows of buildings or the like with a limit member (20) lying in a vertical plane (SE) with window frame or masonry fastening means (21, 22) provided at both ends of the latter and with window sill supports (30) angled relative to the vertical limit member (20) lying in a horizontal plane (WE), characterized in that the vertical limit member (20) consists of a U-shaped bracket (25; 125) with short-length, angled and horizontally extending side webs (25a, 25b; 129), which, in their terminal areas, are provided with fastening openings (23), the web (25c; 125a) of the bracket (25; 125) being provided with a number of angular bars (26; 126) arranged at equal or unequal intervals, the angled and horizontal arms (27; 127) of which are of equal length, lie in a horizontal plane and form the window sill supports (30).

2. Device according to Claim 1, characterized in that, parallel to the web (125a) of the bracket (125), underneath the same, a sectional bar (125b) is disposed which, at the end, is connected with the web (125a) by means of vertical sectional bars (125c, 125d) while forming a frame, and in that the web (125a) and the sectional bar (125b), parallel to the latter, are interconnected by means of the vertical legs (128) of the angular bars (126).

3. Device to any of the preceding Claims 1 and 2, characterized in that the bracket (25) and the frame (125) as well as the angular bars (26; 126) provided on the bracket and the frame consist of sectional bars.

4. Device according to Claims 1 to 3, characterized in that the sectional bars (25c, 125a, 125b) of the vertical limit member (20) of the supporting device (10) consist of telescopic push-in-type and extensible bar sections (25c', 25c").

5. Device according to Claims 1 to 4, characterized in that the vertical limit member (20) of the supporting device (10) is constructed with solid web.

6. Device according to Claims 1 to 5, characterized in that, on the horizontal arms (27, 127) of the angular bars (26, 126) of the bracket (25) or of the frame (125) of the supporting device (10), a trough- shaped insert (130) is arranged.

7. Device according to Claims 1 to 6, characterized in that the angular bars (26; 126) of the device, on their vertical arms (28; 128), are provided with horizontal flower box supporting arms (127a) disposed at a distance from the horizontal arms (27; 127) of the angular bars (26; 126), which are located above the horizontal arms (27; 127), the number of the flower box supporting arms (127a) corresponding to the number of the horizontal arms (27; 127) of the angular bars (26; 126).

8. Device according to Claim 7, characterized in that the horizontal flower box supporting arms (127a), within the area of their attachment on the vertical arms (28; 128) of the angular bars (26; 126), are supported pivotable about horizontal axes and can be locked in an upwardly folded position.

9. Device according to Claim 7, characterized in that the flower box supporting arms (127a) are detachably secured to the angular bars (26; 126), e.g. by means of a plug-type connection.
